# EUROPÄISCHE PATENTANMELDUNG

(11) **EP 0 938 928 A2**
(43) Veröffentlichungstag der Anmeldung: **01.09.1999**
(21) Anmeldenummer: 98123792.8
(22) Anmeldetag: 15.12.1998
(51) Int. Cl.: B05B 1/18, B05B 1/16

(54) **Brausen**

(30) Priorität: 27.02.1998 DE 19808511
(71) Anmelder: Kludi Armaturen Scheffer Vertriebs- und Verwaltungs oHG, 58708 Menden (DE)
(72) Erfinder: Schneider, Anton, 58708 Menden (DE); Hoffmann, Bernd, 58708 Menden (DE); Neugart, Horst, 42389 Wuppertal (DE)
(74) Vertreter: COHAUSZ HANNIG DAWIDOWICZ & PARTNER

(57) **Zusammenfassung**

Die Erfindung betrifft eine Brause (1) mit einem Brausenkopf (2), dessen Unterseite eine Wasseraustrittsfläche bildet und in dem Einrichtungen zur Wasserzuführung, Wasserverteilung, Strahlerzeugung und Strahlformung angeordnet sind. Die Einrichtungen zur Wasserführung, Wasserverteilung, Strahlerzeugung und Strahlformung sind von einer Kartusche (6) gebildet, die im Brausenkopf (2) lösbar befestigt ist.

## Beschreibung

Die Erfindung betrifft Brausen mit einem Brausenkopf, dessen Unterseite eine Wasseraustrittsfläche bildet und in dem Einrichtungen zur Wasserzuführung, Wasserverteilung, Strahlerzeugung und Strahlformung angeordnet sind.

Es sind Handbrausen mit den unterschiedlichsten inneren Konstruktionen bekannt, um verschiedenste Wasserstrahlen austreten zu lassen. Neben verschiedenen Strahlendicken und Strahlgeschwindigkeiten werden auch mit Luft vermischte Wasserstrahlen als auch pulsierende Strahlen gewünscht, wobei der Brausekopf auf die unterschiedlichen Strahlen umgestellt werden kann. Um diesen verschiedenen Wünschen gerecht zu werden, werden die unterschiedlichsten Handbrausen angeboten, die jeweils innen dementsprechend unterschiedlich konstruiert sind.

Aufgabe der Erfindung ist es, eine Handbrause der eingangs genannten Art so zu verbessern, daß bei einer hohen Funktionsvielfalt eine einfache und preiswerte Konstruktion der Brause gewährleistet ist.

Diese Aufgabe wird erfindungsgemaß dadurch gelöst, daß die Einrichtungen zur Wasserführung, Wasserverteilung, Strahlerzeugung und Strahlformung von einer Kartusche gebildet sind, die im Brausenkopf des Brausengehäuses lösbar befestigt ist.

Hierdurch bildet die Kartusche eine vormontierte normierte Einheit für das Innere des Brausekopfes. Die Außenabmessungen und Befestigungsweisen der Kartusche sind fest definiert, so daß dasselbe Handbrausegehäuse die unterschiedlichsten Kartuschen aufnehmen kann. Alternativ können aber auch die unterschiedlichsten Handbrausegehäuse gleiche oder unterschiedlich arbeitende Kartuschen gleicher Außenabmessungen aufnehmen.

Es ist damit nicht mehr erforderlich, je nach der gewünschten Funktion der Handbrause die erforderlichen Einzelteile getrennt eines nach dem anderen in das Brausegehäuse einzubauen, sondern es wird nur noch eine vormontierte Baugruppe als Kartuscheneinheit eingesetzt, wobei die Funktion der Handbrause nur noch von der Konstruktion bzw. Funktion der Kartusche abhängt.

Besonders vorteilhaft ist es, daß die Kartusche gegen Kartuschen mit abweichenden Funktionen auswechselbar ist. Hierbei sollten die Außenabmessungen aller Kartuschen zumindest an der/den Befestigungsstelle(n) gleich sein.

Eine besonders einfache Konstruktion wird geschaffen, wenn die Kartuschenunterseite die Wasseraustrittsfläche bildet. Eine einfache Montage als auch Demontage wird erreicht, wenn die Kartusche im Brausenkopf durch eine Verschraubung, eine Rastverbindung oder durch eine Bajonettverbindung befestigt ist.

Besonders vorteilhaft ist es, wenn die Kartusche am Außenrand ihrer Wasseraustrittsfläche von einem Außenring umgeben ist. Hierbei kann der Außenring an der Kartusche des Brausenkopfes befestigt sein.

Auch wird vorteilhafterweise vorgeschlagen, daß der Außenring gegenüber dem Gehäuse des Brausenkopfes drehverstellbar ist. Hierbei kann der Außenring zum Verstellen der Kartusche mit einem inneren Stellring bzw. dem Brausenboden der Kartusche verbunden sein.

Ausführungsbeispiele der Erfindung sind in den Zeichnungen dargestellt und werden im folgenden näher beschrieben. Es zeigen
- Fig. 1: den vorderen Teil einer Handbrause im Längsschnitt mit einer Kartusche, die nur Nadelstrahlen erzeugt,
- Fig. 2: die Kartusche nach Fig. 1 ohne Brausengehäuse,
- Fig. 3: eine Handbrause mit einer Kartusche, die unterschiedliche Strahlen wahlweise erzeugt und die an das Brausengehäuse angeschraubt ist,
- Fig. 4: eine Handbrause mit unterschiedlichen Strahlen und wahlweise pulsierender Wirkung,
- Fig. 5: die Kartusche nach Fig. 4 ohne Brausengehäuse.

Die Handbrause 1 weist einen Kopf 2 und einen daran angeformten Griff 3 insbesondere aus Kunststoff auf. Der Kopf 2 ist von einem Gehäuse 4 gebildet, dessen Inneres nach unten hin offen ist, so daß durch die Öffnung 5 eine Kartusche 6 eingeschoben werden kann, die von der Oberseite her mit Wasser beliefert wird, das durch das Innere des hohlen Griffes 3 zum Kopf strömt.

An der Innenseite der Wandung des Gehäuses 4 sind Vorsprünge 7 angeformt, an denen die Kartusche mit ihrer Rückseite und/oder Außenseite über einen Zwischenring 11 aus Kunststoff befestigt ist. Dazwischen ist ein Dichtring 18 angeordnet. Die Befestigung ist ein Anschweißen (Ultraschallschweißen), Anschrauben oder eine Bajonettverbindung. Diese Befestigungsarten können sowohl zwischen der Kartusche 6 und dem Ring 11 als auch zwischen dem Ring 11 und dem Gehäuse 4 bestehen. Die Kartusche 6 kann innerhalb des Kopfes 2 aber auch durch eine Verschraubung, insbesondere drei Schrauben 16, eine Rastverbindung oder durch eine Bajonettverbindung direkt lösbar befestigt sein. Es können Kartuschen mit unterschiedlichster innerer Konstruktion eingesetzt werden, wobei jeweils das Wasser zuerst einen Wasserzuführungsbereich 12, danach Wasserverteilräume 13, dann einen Strahlerzeugungsbereich 14 und danach einen Bereich einer endgültigen Strahlausbildung 15 durchfließt.

Zumindest an den Befestigungsstellen sind die Außenabmessungen der verschiedenen Kartuschen gleich, so daß die unterschiedlichsten Kartuschen in den Kopf 2 einsetzbar sind. Hierbei bildet die Unterseite der Kartusche 6 den Brausenboden 8 mit der Wasseraustrittsfläche 8.

Die Kartusche 6 weist in allen drei Ausführungsbeispielen einen unteren Außenring 9 auf, der an der Kartusche befestigt ist. Der Außenring ist zusammen mit einem unteren Bereich 6a gegenüber einem oberen Kartuschenbereich (Verteiler) 6b drehverstellbar, um die einzelnen Strahlarten einzustellen.

## Patentansprüche

1. Brause (1) mit einem Brausenkopf (2), dessen Unterseite eine Wasseraustrittsfläche (8) bildet und in dem Einrichtungen zur Wasserzuführung, Wasserverteilung, Strahlerzeugung und Strahlformung angeordnet sind, **dadurch gekennzeichnet**, daß die Einrichtungen zur Wasserführung, Wasserverteilung, Strahlerzeugung und Strahlformung von einer Kartusche (6) gebildet sind, die im Brausenkopf (2) des Brausengehäuses lösbar befestigt ist.

2. Brause nach Anspruch 1, **dadurch gekennzeichnet**, daß die Kartusche (6) gegen Kartuschen mit abweichenden Funktionen auswechselbar ist.

3. Brause nach Anspruch 2, **dadurch gekennzeichnet**, daß die Außenabmessungen aller Kartuschen (6) zumindest an der/den Befestigungsstelle(n) gleich sind.

4. Brause nach einem der vorherigen Ansprüche, **dadurch gekennzeichnet**, daß die Kartuschenunterseite die Wasseraustrittsfläche (8) bildet.

5. Brause nach einem der vorherigen Ansprüche, **dadurch gekennzeichnet**, daß die Kartusche (6) im Brausenkopf (2) durch eine Verschraubung, eine Rastverbindung oder durch eine Bajonettverbindung befestigt ist.

6. Brause nach einem der vorherigen Ansprüche, **dadurch gekennzeichnet**, daß die Kartusche (6) am Außenrand ihrer Wasseraustrittsfläche von einem Außenring (9) umgeben ist.

7. Brause nach Anspruch 6, **dadurch gekennzeichnet**, daß der Außenring (9) an der Kartusche (6) des Brausenkopfes (2) befestigt ist.

8. Brause nach Anspruch 6 oder 7, **dadurch gekennzeichnet**, daß der Außenring (9) gegenüber dem Gehäuse (4) des Brausenkopfes (2) drehverstellbar ist.

9. Brause nach Anspruch 8, **dadurch gekennzeichnet**, daß der Außenring (9) zum Verstellen der Kartusche (6) mit einem inneren Stellring (10) bzw. dem Brausenboden der Kartusche (6) verbunden ist.
